# EUROPÄISCHE PATENTSCHRIFT

(11) **EP 0 007 924 B1**
(45) Veröffentlichungstag und Bekanntmachung des Hinweises auf die Patenterteilung: **30.09.1981**
(21) Anmeldenummer: 78100692.9
(22) Anmeldetag: 16.08.1978
(51) Int. Cl.: B66C 1/20, B60S 13/00

(54) **Vorrichtung zum Anheben eines mit gummibereiften Rädern ausgestatteten Fahrzeugs, insbesondere Kraftfahrzeugs**
Device for lifting a vehicle equipped with rubber-tired wheels, especially a motor vehicle
Dispositif de levage pour voiture munie de pneumatiques, particulièrement pour voiture automobile

(43) Veröffentlichungstag der Anmeldung: 20.02.1980
(73) Patentinhaber: Auto-Weber GmbH & Co. KG, D-4950 Minden (DE)
(72) Erfinder: Kijewski, Joachim, Ing., 4970 Bad Oeynhausen-Rehme (DE)
(74) Vertreter: Hentzschel, Hans-Jürgen, Dipl.-Ing.

## Beschreibung

Die Erfindung betrifft eine Vorrichtung zum Anheben eines mit gummibereiften Rädern ausgestatteten Fahrzeugs, insbesondere Kraftfahrzeugs.

Solche Vorrichtungen dienen entweder dazu, gummibereifte Fahrzeuge auf Eisenbahnwagen oder Schiffe zu verladen oder beispielsweise falsch geparkte bzw. nicht mehr fahrfähige Kraftfahrzeuge im angehobenen oder verladenen Zustand abzutransportieren. Hierbei ist es gelegentlich zwar nur erforderlich, das abzuschleppende Fahrzeug statt an allen Rädern lediglich an den Rädern einer Achse anzuheben, aber es kommt dann wie in den meisten anderen Anwendungsfällen ebenso darauf an, das Fahrzeug vor Beschädigungen zu bewahren.

Bekannte Vorrichtungen der vorgenannten Art mit den im Oberbegriff des Anspruchs 1 aufgeführten Merkmalen (DE-C 678 665) verwenden zum Erfassen der Räder Greifeinrichtungen mit beiderseits and einem Tragbügel gelagerten Greifern, die mittels Zugschrauben unterhalb der Radachse in Richtung auf diese geschwenkt und gegen die Lauffläche des Gummireifens gepreßt werden. Die Betätigung dieser Zugschrauben hat sich jedoch als recht unhandlich erwiesen, und das Anpassen der Greifeinrichtungen an die verschiedenen, sowohl im Durchmesser als auch in der Reifenbreite stark voneinander abweichenden Fahrzeugräder ist mit erheblichen Schwierigkeiten sowie Umständen verbunden.

. Aufgabe der Erfindung ist es daher, eine Vorrichtung mit einfacherem Aufbau und leichterer Handhabung verfügbar zu machen.

Die von der Erfindung zur Lösung der gestellten Aufgabe geschaffene Vorrichtung ist dadurch gekennzeichnet, daß die Greifeinrichtungen zwei parallel zur Radachse gegen die Kraft von Druckspeicherelementen gegeneinander längsverschiebbare, mit Klemmschenkeln gegen die Reifeninnenseite und die Reifenaußenseite drückende, mittels einer selbsttätig wirkenden, von Hand zu lösenden Verriegelung in Eingriff mit dem Gummireifen gehaltene Klammerteiie aufweist.

Dabei Kann zweckmäßig die zum Anheben der Traggestelle dienende Aufhängung jeweils nur an einem der beiden ein Traggestell bildenden Tragaime angebracht werden. Eine besonders zweckmäßige Ausgestaltung-der beanspruchten Vorrichtung ergibt sich, wenn die Klammerteile der Greifenrichtungen im wesentlichen hohlzylindrisch ausgebildet sind, wobei die mit ihren Klemmschenkeln gegen die Reifeninnenseite drückenden Klammerteile in den unmittelbar von den Tragarmen ausgehenden, mit ihren Klemmschenkeln gegen die Reifenaußenseite drückenden Klammerteilen geführt und die Druckspeicherelemente innerhalb beider Klammerteile angeordnet sind.

Weiterhin wird empfohlen, daß die die Klammerteile in Eingriff mit dem Gummireifen haltende Verriegelung aus einer am inneren Klammerteil gelagerten Sperrklinke besteht, die sich zum gegenseitigen Arretieren der Klammerteile unter Einfluß einer Feder an die Innenfläche des äußeren hohlzylindrischen Klammerteils andrückt und mit Hilfe eines Entriegelungszuges aus seiner Sperrlage lösbar ist. Ferner ist es vorteilhaft, als Druckspeicherelemente für die Klammerteile der Greifeinrichtungen Gasfederspeicher einzusetzen und an den mit ihren Klemmschenkeln gegen die Reifeninnenseite drückenden Klammerteilen jeweils Handspannzüge zu befestigen, mit deren Hilfe sie sich in ihre Klemmstellung an den Gummireifen bewegen lassen.

Für die einwandfreie Funktion, der die Fahrzeugräder erfassenden Traggestelle ist es von Bedeutung, daß die Anlageschenkel der gegen die Reifenaußenseite drückenden Klammerteile in der Länge so bemessen sind, daß sie im angelegten Zustand oberhalb der Radachse enden. Ebenso sollen die Klemmschenkel der gegen die Reifenaußenseite drückenden Klammerteile zum Schutz der Radfelgen sowie eventueller Radzierkappen an ihren auf diese gerichteten Rändern nach auswärts abgewinkelt und die Klemmschenkel der gegen die Reifeninnenseite drückenden Klammerteile zur Vergrößerung deren Führungslänge in den äußeren Klammerteilen mit einer Kröpfung versehen sein.

Die von der Erfindung entwickelte Vorrichtung besitzt gegenüber dem eingangs erläuterten Stand der Technik den Vorteil, daß die Klammerteile ihrer Greifeinrichtungen ohne die Betätigung irgendwelcher Spannschrauben sehr leicht und schnell an den Gummireifen der Räder anzubringen sind. Dabei passen sich die Traggestelle stets dem jeweiligen Raddurchmesser sowie der Reifenbreite an, ohne daß die Gefahr einer Beschädigung von Radfelgen oder Radzierkappen auftritt. Mit genauso wenig Aufwand können die Greifeinrichtungen später auch wieder von den Rädern gelöst werden, womit insgesamt eine weitaus geringere Verlade- bzw. Transportzeit als bei der Verwendung herkömmlicher Vorrichtungen zu erzielen ist. Schließlich erleichtert auch das bedeutend geringere Gewicht der neuartigen Vorrichtung den Einsatz in der Praxis, und ihr einfacherer Aufbau läßt außerordentlich günstige Herstellungskosten zu.

Ein Ausführungsbeispiel des Anmeldungsgegenstandes wird an Hand der Zeichnungen beschrieben. Darin zeigen:
Fig. 1 die perspektivische Darstellung einer erfindungsgemäßen Vorrichtung beim Anheben eines mit gummibereiften Rädern ausgestatteten Kraftfahrzeugs,
Fig. 2 die Seitenansicht eines zum Erfassen der Fahrzeugräder dienenden Traggestells der Vorrichtung aus Fig. 1,
Fig. 3 die Vorderansicht des in Fig. 2 wiedergegebenen Traggestells,
Fig. 4 den Längsschnitt einer der Greifeinrichtungen eines Traggestells entsprechend den Fig. 2 und 3, und
Fig. 5 die Draufsicht eines solchen Traggestells mit im Querschnitt gezeichnetem Reifen und Radzierkappe des von ihm erfaßten Rades.

Wie aus Fig. 1 hervorgeht, setzt sich die zur beschreibung gelangende Vorrichtung zum Anheben eines gummibereiften Fahrzeugs 1 aus mehreren baugleichen Traggestellen 2 zusammen, die am Reifenumfang seiner Räder 3 angreifen. Von diesen Traggestellen 2 führen Kranseile 4 zu den Traversen 5 eines nicht abgebildeten Fahrzeugkrans, mit dessen Hilfe sich das Fahrzeug 1 als Ganzes anheben und transportieren bzw. auf ein Transportfahrzeug verladen läßt. Bei einer anderen Verwendungsform der Traggestelle 2 wäre es ebenso möglich, das Fahrzeug nur an den Vorder- oder Hinterrädern anzuheben, um es in diesem Zustand am Kranhaken eines Abschleppfahrzeugs fortbewegen zu können.

Die im einzelnen in den Fig. 2 bis 5 gezeigten Traggestelle 2 sind jeweils aus zwei nur im Bereich ihrer Aufhängung 6 für die Haken 7 der Kranseile 4 in der Radebene gelenkig miteinander verbundenen Tragarmen 8 gebildet Letztere werden zum Anlegen an die Fahrzeugräder 3 von der mit geringem Abstand oberhalb der Radachse 9 wirksam werdenden Aufhängung 6 aus in die Fig. 2 zu entnehmende schräg abwärts gerichtete Lage gebracht, in der an ihrem freien Ende befindliche Greifeinrichtungen 10 beiderseits der Standfläche 11 des Gummireifens 12 an dessen Lauffläche 13 zur Anlage kommen. Diese Greifeinrichtungen 10 der Tragarme 8 weisen besonders nach den Fig. 3 und 4 jeweils zwei im wesentlichen hohlzylindrisch ausgebildete Klammerteile 14 und 15 auf. Beide sind mit Klemmschenkeln 16 und 17 ausgestattet, die zum Erfassen der Gummireifen 12 gegen die Reifeninnenseite 18 bzw. die Reifenaußenseite 19 drücken.

Wie vor allem Fig. 4 erläutert, sind die mit ihren Klemmschenkeln 17 gegen die Reifeninnenseite 18 drückenden Klammerteile 15 in den unmittelbar von den Tragarmen 8 ausgehenden, mit ihren Klemmschelkeln 16 gegen die Reifenaußenseite 19 drückenden Klammerteile 14 parallel zur Radachse 9 gegen die Kraft eines Druckspeicherelementes 20 längsverschiebbar geführt. Das vorzugsweise als Gasfederspeicher ausgebildete Druckspeicherelement 20 ist innerhalb beider Klammerteile 14 und 15 angeordnet, wie außerdem eine Verriegelung 21, die aus einer am inneren Klammerteil 15 gelagerten Sperrklinke 22, einer an ihr angreifenden Zugfeder 23 sowie einem Entriegelungszug 24 besteht. Die Sperrklinke 22 dieser Verriegelung 21 wird unter dem Einfluß der Feder 23 an die Innenfläche des äußeren hohlzylindrischen Klammerteiles 14 angedrückt, was ein Arretieren beider Klammerteile 14 und 15 bewirkt, wenn das innere Klammerteil 15 mittels eines an ihm befestigten Handspannzuges 25 so weit in das äußere Klammerteil 14 hineinbewegt worden ist, bis der Gummireifen 12 fest zwischen den Klemmschenkeln 16 und 17 der beiden Klammerteile 14 und 15 eingespannt ist. Um die Sperrklinke 22 später wieder aus ihrer Klemmlage zu lösen, ist nur die Betätigung des Entriegelungszuges 24 erforderlich woraufhin das innere Klammerteil 15 vom Druckspeicherelement 20 selbsttätig aus dem äußeren Klammerteil 14 herausgeschoben wird.

Entsprechend Fig. 3 ist die Aufhängung 6 der Traggestelle 2 durch Kropfen der Tragarme 8 verhältnismäßig weit entfernt von den Fahrzeugrädern 3 vorgesehen damit Beschädigungen der Fahrzeugkarosserie durch die Kranseile 4 vermieden werden. Dem sich daraus ergebenden Kippmoment der Traggestelle 2 ist konstruktiv insofern Rechnung getragen worden, als die gegen die Reifenaußenseite 19 drückenden Klemmschenkel 16 der äußeren Klammerteile 14 in ihrer Länge so bemessen sind, daß sie im angelegten Zustand der Traggestelle 2 oberhalb der Radachse 9 enden. Ferner sind diese Klemmschenkel 16 zum Schutz der in Fig. 5 dargestellten Radfelgen 26 und Radzierkappen 27 der Räder 3 an den auf diese gerichteten Rändern 28 nach auswärts abgewinkelt.

Zur Vergrößerung ihrer Führungsslänge in den äußeren Klammerteilen 14 sind die Klemmschenkel 17 der gegen die Reifeninnenseite 18 drückenden Klammerteile 15 mit einer aus den Fig. 3 und 4 ersichtlichen Kröpfung 29 versehen. Diese Maßnahme bildet auch die Voraussetzung dafür, daß die Traggestelle 2 allen vorkommenden Reifenbreiten angepaßt werden können. Die ebenfalls notwendige Berücksichtigung verschiedener Raddurchmesser ergibt ohnehin keine Schwierigkeiten, da sich die Traggestelle 2 auf Grund der Beweglichkeit ihrer Tragarme 8 den Rädern 3 stets beliebig anpassen lassen.

## Patentansprüche

1. Vorrichtung zum Anheben eines mit gummibereiften Rädern (3) ausgestatteten Fahrzeugs (1), insbesondere Kraftfahrzeugs, die sich aus einzelnen am Reifenumfang der Räder (3) angreifenden, eine mit geringem Abstand oberhalb der Radachse (9) wirksam werdende Aufhängung (6) besitzenden Traggestellen (2) zusammensetzt, die jeweils aus zwei nur im Bereich der Aufhängung (6) in der Radebene gelenkig miteinander verbundenen Tragarmen (8) gebildet sind, an deren freiem Ende sich beiderseits der Standfläche (11) des Gummireifens (12) an dessen Lauffläche (13) zur Anlage kommende bewegliche und verriegelbare Greifeinrichtungen (10) befinden, dadurch gekennzeichnet, daß die Greifeinrichtungen (10) zwei parallel zur Radachse (9) gegen die Kraft von Druckspeicherelementen (20) gegeneinander längsverschiebbare, mit Klemmschenkeln (16, 17) gegen die Reifeninnenseite (18) und die Reifenaußenseite (19) drückende, mittels der selbsttätig wirkenden, von Hand zu lösenden Verriegelung (21) in Eingriff mit dem Gummireifen (12) gehaltene Klammerteile (14, 15) aufweist.

2. Vorrichtung nach Anspruch 1, dadurch gekennzeichnet, daß die zum Anheben der Traggestelle (2) dienende Aufhängung (6) jeweils nur an einem der beiden ein Traggestell (2) bildenden Tragarme (8) angebracht ist.

3. Vorrichtung nach Anspruch 1 oder 2, dadurch gekennzeichnet, daß die Klammerteile (14, 15) der Greifeinrichtungen (10) im wesentlichen hohlzylindrisch ausgebildet sind, wobei die mit ihren Klemmschenkeln (17) gegen die Reifeninnenseite (18) drückenden Klammerteile (15) in den ummittelbar von den Tragarmen (8) ausgehenden, mit ihren Klemmschenkeln (16) gegen die Reifenaußenseite (19) drückenden Klammerteilen (14) geführt und die Druckspeicherelemente (20) innerhalb beider Klammerteile (14, 15) angeordnet sind.

4. Vorrichtung nach einem der Ansprüche 1 bis 3, dadurch gekennzeichnet, daß die die Klammerteile (14, 15) in Eingriff mit den Gummireifen (12) haltende Verriegelung (21) aus einer am inneren Klammerteil (15) gelagerten Sperrklinke (22) besteht, die sich zum gegenseitigen Arretieren der Klammerteile (14, 15) unter Einfluß einer Feder (23) an die Innenfläche des äußeren hohlzylindrischen Klammerteils (14) andrückt und mit Hilfe eines Entriegelungszuges (24) aus seiner Sperrlage lösbar ist.

5. Vorrichtung nach einem der Ansprüche 1 bis 4, dadurch gekennzeichnet, daß als Druckspeicherelemente (20) für die Klammerteile (14, 15) der Greifeinrichtungen (10) Gasfederspeicher zur Anwendung gelangen.

6. Vorrichtung nach einem der Ansprüche 1 bis 5, dadurch gekennzeichnet, daß an den mit ihren Klemmschenkeln (17) gegen die Reifeninnenseite (18) drückenden Klammerteilen (15) jeweils Handspannzüge (25) befestigt sind, mit deren Hilfe sie sich in ihre Klemmstellung an den Gummireifen (12) bewegen lassen.

7. Vorrichtung nach einem der Ansprüche 1 bis 6, dadurch gekennzeichnet, daß die gegen die Reifenaußenseite (19) drückenden Klemmschenkel (16) der äußeren Klammerteile (14) in der Länge so bemessen sind, daß sie im angelegten Zustand der Traggestelle (2) oberhalb der Radachse (9) enden.

8. Vorrichtung nach einem der Ansprüche 1 bis 7, dadurch gekennzeichnet, daß die Klemmschenkel (16) der gegen die Reifenaußenseite (19) drückenden Klammerteile (14) zum Schutz der Radfelgen (26) sowie eventueller Radzierkappen (27) an ihren auf diese gerichteten Rändern (28) nach auswärts abgewinkelt sind.

9. Vorrichtung nach einem der Ansprüche 1 bis 8, dadurch gekennzeichnet, daß die Klemmschenkel (17) der gegen die Reifeninnenseite (18) drückenden Klammerteile (15) zur Vergrößerung deren Führungslänge in den äußeren Klammerteilen (14) mit einer Kröpfung (29) versehen sind.

## Claims

1. Apparatus for lifting a vehicle (1), especially a motor vehicle, equipped with rubber-tyred wheels (3), which apparatus consists of individual supporting frames (2) which engage on the tyre periphery of the wheels (3) and possess a suspension (6) becoming effective a short distance above the wheel axle (9) and which are each composed of two supporting arms (8) which are connected to one another by a joint in the wheel plane, only in the region of the suspension (6), and at the free end of which are located, on both sides of the standing face (11) of the rubber tyre (12), movable and lockable gripping devices (10) coming to rest against the tread face of said tyre, characterised in that the gripping devices (10) have two clamp parts (14, 15) which are longitudinally displaceable relative to one another parallel to the wheel axle (9) against the force of pressure accumulator elements (20) and press by means of clamping legs (16, 17) against the inner side (18) of the tyre and the outer side (19) of the tyre and which are held in engagement with the rubber tyre (12) by means of the automatically acting lock (21) to be released by hand.

2. Apparatus according to Claim 1, characterised in that the suspension (6) serving to lift the supporting frames (2) is, in each case, attached only to one of the two supporting arms (8) constituting a supporting frame (2).

3. Apparatus according to Claim 1 or 2, characterised in that the clamp parts (14, 15) of the gripping devices (10) are made essentially in the form of a hollow cylinder, and the clamp parts (15) pressing by means of their clamping legs (17) against the inner side (18) of the tyre are guided in the clamp parts (14) projecting directly from the supporting arms (8) and pressing by means of their clamping legs (16) against the outer side (19) of the tyre, the pressure accumulator elements (20) being located within the two clamp parts (14, 15).

4. Apparatus according to one of Claims 1 to 3, characterised in that the lock (21) holding the clamp parts (14, 15) in engagement with the rubber tyre (12) consists of a blocking pawl (22) which is mounted on the inner clamp part (15) and which, for mutually stopping the clamp parts (14, 15), presses, under the influence of a spring (23), against the inner face of the outer hollow-cylindrical clamp part (14) and can be released from its blocking position by means of an unlocking pull-cord (24).

5. Apparatus according to one of Claims 1 to 4, characterised in that pneumatic spring accumulators are used as pressure accumulator elements (20) for the clamp parts (14, 15) of the gripping devices (10).

6. Apparatus according to one of Claims 1 to 5, characterised in that there are fastened respectively to the clamp parts (15) pressing by means of their clamping legs (17) against the inner side (18) of the tyre hand-operated tightening pull-cords (25), by means of which said clamp parts can be moved into their clamping position against the rubber tyres (12).

7. Apparatus according to one of Claims 1 to 6, characterised in that the length of the clamping legs (16), pressing against the outer side (19) of the tyre, of the outer clamp parts (14) is calculated so that, when the supporting frames (2) are in an attached state, these clamping legs end above the wheel axle (9).

8. Apparatus according to one of Claims 1 to 7, characterised in that the clamping legs (16) of the clamp parts (14) pressing against the outer side (19) of the tyre are angled outwards, for the protection of the wheel rims (26) and possible decorative hub caps (27) at their margins (28) directed towards these.

9. Apparatus according to one of Claims 1 to 8, characterised in that the clamping legs (17) of the clamp parts (15) pressing against the inner side (18) of the tyre, are provided with a bend (29) to increase their length of guidance in the outer parts (14).

## Revendications

1. Dispositif destiné au levage d'un véhicule (1) équipé de roues (3) à bandages de caoutchouc, en particulier un véhicule automobile, et se composant de différents cadres porteurs (2) en prise avec la périphérie des bandages des roues (3), présentant une suspension (6) devenant efficace à une courte distance au-dessus de l'essieu (9) des roues et constitués chacun de deux bras d'appui (8) reliés l'un à l'autre par articulation dans le plan des roues uniquement dans la zone de la suspension (6) et à l'extrémité libre desquels se trouvent des mécanismes de préhension (10) verrouillables, mobiles et entrant en contact avec la surface de roulement (13) du bandage en caoutchouc (12), de part et d'autre de la surface de repos (11) de ce dernier, caractérisé en ce que les mécanismes de préhension (10) présentent deux pièces de retenue (14, 15) déplaçables réciproquement dans le sens longitudinal, parallèlement à l'essieu (9) et à l'encontre de la force d'éléments d'accumulation de pression (20), exerçant une pression par les branches de serrage (16, 17) sur le côté intérieur (18) et le côté extérieur (19) du bandage et maintenues en prise avec les bandages de caoutchouc (12) au moyen du verrouillage (21) agissant automatiquement, à interrompre à la main.

2. Dispositif selon la revendication 1, caractérisé en ce que la suspension (6) servant au levage des cadres porteurs (2) n'est disposée chaque fois que sur l'un des deux bras d'appui (8) formant an cadre porteur (2).

3. Dispositif selon l'une quelconque des revendications 1 et 2, caractérisé en ce que les pièces de retenue (14, 15) des mécanismes de préhension (10) sont réalisés en substance à l'état creux et cylindrique, les pièces de retenue (15) exerçant une pression par leur branche de serrage (17) sur le côté intérieur (18) du bandage étant guidées par les pièces de retenue (14) partant directement des bras d'appui (8) et exerçant une pression par. leur branche de serrage (16) sur le côté extérieur (19) du bandage; et en ce que les éléments d'accumulation de pression (20) sont disposés à l'intérieur des deux pièces de retenue (14, 15).

4. Dispositif selon l'une quelconque des revendications 1 à 3, caractérisé en ce que le verrouillage (21) maintenant les pièces de retenue (14, 15) en prise avec les bandages de caoutchouc (12) se compose d'un cliquet d'arrêt (22) monté sur la pièce de retenue (15), lequel est pressé, pour le blocage réciproque des pièces de retenue (14, 15), sous l'influence d'un ressort (23), sur la surface intérieure de la pièce de retenue (14) extérieure, creuse et cylindrique et lequel peut être libéré de sa position d'arrêt à l'aide d'un cordon de déverrouillage (24).

5. Dispositif selon l'une quelconque des revendications 1 à 4, caractérisé en ce que des accumulateurs à amortissement pneumatique sont utilisés comme éléments d'accumulation de pression (20) pour les pièces de retenue (14, 15) des mécanismes de préhension (10).

6. Dispositif selon l'une quelconque des revendications 1 à 5, caractérisé en ce qu'on a fixé, sur chacune des pièces de retenue (15) exerçant une pression par leur branche de serrage (17) sur le côté intérieur (18) du bandage, des cordons de traction manuels (25), à l'aide desquels les pièces de retenue (15) peuvent être déplacées dans leur position de serrage sur les bandages de caoutchouc (12).

7. Dispositif selon l'une quelconque des revendications 1 à 6, caractérisé en ce que les branches de serrage (16) des pièces de retenue extérieures (14), exerçant une pression sur le côté extérieur (19) du bandage, ont une longueur d'une dimension telle qu'elles se terminent au-dessus de l'essieu (9) lorsque les cadres porteurs (2) sont mis en place.

8. Dispositif selon l'une quelconque des revendications 1 à 7, caractérisé en ce que les branches de serrage (16) des pièces de retenue (14) exerçant une pression sur le côté extérieur (19) du bandage sont coudées vers l'extérieur, à leur bord (28) dirigé extérieurement, afin de protéger les jantes (26) et les enjoliveurs éventuels (27) des roues.

9. Dispositif selon l'une quelconque des revendications 1 à 8, caractérisé en ce que les branches de serrage (17) des pièces de retenue (15) exerçant une pression sur le côté intérieur (18) des bandages sont munies d'un coude (29) pour augmenter la longueur de guidage des pièces de retenue (15) dans les pièces de retenue extérieures (14).
